# FASCICULE DE BREVET EUROPEEN

(11) **EP 0 819 482 B1**
(45) Date de publication et mention de la délivrance du brevet: **28.03.2001**
(21) Numéro de dépôt: 97401716.2
(22) Date de dépôt: 16.07.1997
(51) Int. Cl.: B21D 22/28, B21D 51/24

(54) **Procédé de formation d'un récipient concave à partir d'un flan de tole**
Verfahren zum Formen eines konkaven Behälters aus einer Blechplatine
Process for forming a concave container out of a blank

(30) Priorité: 16.07.1996 FR 9609046
(43) Date de publication de la demande: 21.01.1998
(73) Titulaire: Dehon Service, 75011 Paris (FR)
(72) Inventeur: Wendling, Jean, 67410 Drusenheim (FR)
(74) Mandataire: Bloch, Gérard

(56) Documents cités:
- WO-A-96/22168
- DE-A- 2 450 624
- DE-C- 4 137 453
- FR-A- 2 200 067
- GB-A- 2 083 383

## Description

L'invention tire son origine de la fabrication de bouteilles métalliques destinées à contenir un fluide sous pression, par exemple un gaz liquéfié, bouteilles comprenant un corps, de forme générale cylindrique, avec un couvercle et un fond concaves. Ces bouteilles peuvent être réalisées en deux parties - deux demi-coquilles soudées entre-elles - ou en trois parties-deux demi-coquilles soudées à une virole. Une demi-coquille est constituée d'une partie concave prolongée par un col cylindrique de hauteur plus ou moins importante.

De façon plus générale, la présente demande concerne un procédé de formation d'un récipient concave à partir d'un flan, ou d'une platine (flan rond), de tôle.

On sait emboutir une tôle, maintenue par des serre-flans, par passe d'un poinçon. Dans un tel cas, le métal est fortement sollicité, ce qui entraîne une augmentation de sa dureté et donc une diminution de son élasticité, c'est à dire de sa capacité à subir un certain allongement élastique, comme cela est requis dans de nombreux domaines, notamment pour les appareils à pression. Il faut en conséquence soumettre la tôle, après emboutissage, à un traitement thermique pour lui redonner certaines de ses caractéristiques mécaniques initiales.

La présente invention vise à proposer un procédé, de formation d'un récipient concave à partir d'un flan de tôle, qui sollicite la tôle au minimum et qui s'affranchit du traitement thermique ultérieur.

A cet effet, la présente invention concerne un procédé défini par la revendication 1.

Le document DE-2 450 624-A décrit un procédé conformément au préambule de la revendication 1.

Grâce au procédé de l'invention, la tôle ainsi emboutie, sans sollicitations excessives, présente des paramètres de limite élastique, d'allongement et de résistance à la rupture compris dans des plages satisfaisantes.

On notera que l'invention prévoit plusieurs passes de poinçons, c'est à dire au moins deux.

Dans la mise en oeuvre préférée du procédé de l'invention, lors de la dernière passe, la bande périphérique n'est maintenue par un serre-flan qu'au tout début de la passe, avant que le flan de tôle ne vienne épouser le poinçon associé.

Avantageusement, le flan de tôle est galbé au cours de trois passes de poinçons.

L'invention sera mieux comprise à l'aide de la description suivante du procédé de l'invention et de plusieurs formes de bouteille réalisées selon le procédé, en référence au dessin annexé, sur lequel
- la figure 1 est une demi-vue en coupe d'une première forme de bouteille réalisée selon le procédé de l'invention, en deux parties ;
- la figure 2 est une demi-vue en coupe d'une deuxième forme de bouteille réalisée selon le procédé de l'invention, en trois parties et
- les figures 3-5 illustrent respectivement les trois passes successives de l'emboutissage des demi-coquilles des bouteilles des figures 1 et 2.

Les bouteilles qui vont maintenant être décrites, tant dans leur structure que dans leur procédé de fabrication ont été réalisées à partir d'un flan de tôle métallique par exemple en acier ou en aluminium, ici d'une faible épaisseur (quelques millimètres, voire moins) et selon un diamètre ici toujours de quelques centaines de millimètres.

La bouteille de la figure 1 comporte un corps 1, de forme générale cylindrique, constitué de deux demi-coquilles 2, 3 soudées entre-elles. Chacune des demi-coquilles est constituée d'une partie concave 4 et d'un col cylindrique 5 prolongeant la périphérie de la partie concave. Les deux demi-coquilles 3,4 sont réunies entre elles, par leurs cols, par l'intermédiaire d'un joint de soudure 22, de préférence réalisé au laser pour éviter les tensions locales.

La bouteille est pourvue d'un pied 19 formant embase. Le pied est ici en matière thermoplastique, à des fins de recyclage. De forme complémentaire de celle de la partie concave 4, le pied 19 est collé à elle. De même, il est ici aussi prévu, également en matière thermoplastique et collé à la bouteille, un col de préhension 20, avec une partie annulaire 23 percée d'ouvertures de saisie 21. Le pied et le col de préhension pourraient être en métal ou tout autre matériau solidarisé à la bouteille par frettage, collage, soudage ou autre moyen de fixation.

La bouteille de la figure 2 est très semblable à celle de la figure 1, les mêmes éléments des deux bouteilles étant désignés par les mêmes références. A la différence de la bouteille de la figure 1, celle de la figure 2 est en trois parties, les deux demi-coquilles 11, 12 étant réunies entre elles par l'intermédiaire d'une virole 6. Les demi-coquilles 11, 12 présentent la même partie concave 4 mais celle-ci est prolongée par un col périphérique 5 beaucoup plus petit. La virole 6 est réalisée à partir d'un flan de tôle rectangulaire dont les bords 7, 8 ont été soudés entre eux après ici cintrage du flan. On pourrait aussi procéder par roulage, moletage d'un flan de tôle ou par tout autre méthode. Les demi-coquilles 11, 12 forment respectivement un couvercle et un fond réunis à la virole 6 par deux joints de soudure 9,10.

Va maintenant être décrit le procédé de formation des demi-coquilles 2, 3, 11, 12, considérées comme récipients concaves, à partir d'un flan, ou plus exactement d'une platine, de tôle 18. Elles sont réalisées ici en trois passes d'emboutissage par trois poinçons 16, 16A, 16B associés respectivement à leurs matrices et à leurs serre-flans 13, 14, 15, en trois ensembles conformateurs.

Pour la première passe, illustrée sur la figure 3, et le conformateur étant ouvert, on pose la platine 18 sur la matrice. On fait descendre le serre-flan 13 pour exercer tout d'abord une légère pression sur une bande périphérique 24 de la platine. On fait ensuite descendre le serre-flan 13 et le poinçon 16 pour exercer une pression plus importante et plaquer la platine 18 contre le fond de la matrice du conformateur.

Au cours de cette première passe, la bande périphérique 24 de la platine 18, maintenue par le serre-flan 13, est inclinée d'un premier angle a sur le plan de départ 25 de la platine 18. Le poinçon 16, ainsi d'ailleurs que sa matrice associée non représentée, présente un galbe 17 adapté pour que, à la fin de la passe, les surfaces 17 et 26 du poinçon 16 et du serre-flan 13 soient dans le prolongeant l'une de l'autre, en d'autres termes, pour qu'il y ait continuité de surface de l'une à l'autre des deux pièces. Au cours de cette première passe, la bande périphérique 24 a donc été redressée autour d'une portion centrale 27 de la platine 18 dans un sens. Puis on ouvre le conformateur pour effectuer la passe suivante.

La deuxième passe a pour objectif d'accentuer le redressement de la bande périphérique 24 autour de la portion centrale 27, d'une part, et d'accentuer le galbe de cette portion centrale 27, d'autre part. Ainsi, et au cours de cette deuxième passe, illustrée sur la figure 4, mais toujours sous la matrice du poinçon, la bande périphérique 24 est maintenue, par le serre-flan 14 de surface 28, inclinée d'un deuxième angle β sur le plan de départ 25 de la platine 18, avec la relation
β > α

Par ailleurs, le poinçon 16A présente une surface 29 de convexité accentuée par rapport à celle 17 du poinçon 16 et telle que, à la fin de la passe, les surfaces 28 et 29 du serre-flan et du poinçon soient encore dans le prolongement l'une de l'autre.

La troisième passe, illustrée sur la figure 5, est ici la dernière et elle se distingue des deux premières par le fait qu'au cours de cette passe la bande périphérique 24 est relevée à la verticale, redressée encore au-delà des angles α et β des deux passes précédentes d'un angle de 90°, les angles α et β, dans le cas d'espèce évoqué étant sensiblement égaux respectivement à 35° et 50°.

La bande périphérique 24 ainsi redressée constitue le col cylindrique 5 de la demi-coquille. Ici, le serre-flan 15 ne sert qu'à maintenir le bord 24 en début de passe. Son écartement de la matrice 30 est tel qu'il autorise ensuite la tôle, sous l'action du poinçon 16B, à venir épouser la matrice 30, sous le serre-flan 15.

On remarquera que le galbe du poinçon 16B et de la matrice 30 n'est ici pratiquement pas plus accentué que celui du poinçon 16A. On a d'ailleurs représenté en tirets, sur les figures 4 et 5, illustrant les deuxième et troisième passes, la platine en début de passe. C'est au cours de la deuxième passe que la portion centrale 27 a pratiquement reçu son galbe définitif, alors que le bord 24 a bien été progressivement redressé sur les trois passes.

On remarquera qu'on pourrait former les demi-coquilles en deux passes ou plus de trois passes, selon les circonstances.

Comme la tôle est très faiblement sollicitée au cours de son formage et donc qu'elle n'aura besoin de subir aucun traitement thermique, on pourra l'avoir préalablement revêtue d'une couche de protection anticorrosion.

## Revendications

1. Procédé de formation d'un récipient concave (4) à partir d'un flan de tôle (18), ledit procédé étant mis en oeuvre exclusivement à température ambiante, et dans lequel on galbe le flan de tôle (18),
en en maintenant une bande périphérique (24) avec des serre-flans (13-15),
au cours de plusieurs passes de poinçons (16, 16A, 16B),
pour redresser la bande périphérique (24) autour d'une portion centrale (27) du flan, caractérisé par le fait que :
chaque serre-flan et chaque poinçon associé (13, 16 ;
14, 16A) présentent en fin de passe, à l'exclusion de la dernière, une continuité de surface (26, 17 ; 28, 29) et
tous les passes de poinçons (16, 16A, 16B) entraînent des redressements relatifs de la bande périphérique (24) exclusivement dans le même sens.

2. Procédé selon la revendication 1, dans lequel, lors de la dernière passe, la bande périphérique (24) n'est maintenue par un serre-flan (15) qu'au tout début de la passe, avant que le flan de tôle (24, 27) ne vienne épouser le poinçon associé (16B).

3. Procédé selon la revendication 2, dans lequel on redresse la bande périphérique (24) de 90° pour constituer un col cylindrique (5) de demi-coquille.

4. Procédé selon l'une des revendications 1 à 3, dans lequel on galbe le flan de tôle (18) au cours de trois passes de poinçons (16, 16A, 16B).

## Claims

1. Process for forming a concave container (4) out of a sheet metal blank (18), the said process being implemented exclusively at ambient temperature, and wherein the sheet metal blank (18) is shaped,
by holding a peripheral strip (24) thereof
using blank holding devices (13-15),
during the course of a plurality of passes of punches (16, 16A, 16B),
to raise the peripheral strip (24) around a central portion (27) of the blank,
characterised in that:
at the end of the pass, except for the last one, each blank holding device and each associated punch (13, 16; 14, 16A) have a continuity of surface (26, 17; 28, 29) and
all the passes of punches (16, 16A, 16B) cause relative raisings of the peripheral strip (24) always in the same direction.

2. Process according to claim 1, wherein during the last pass the peripheral strip (24) is held by a blank holding device (15) only at the beginning of the pass, before the sheet metal blank (24, 27) conforms to the shape of the associated punch (16B).

3. Process according to claim 2, wherein the peripheral strip (24) is raised by 90° to form a cylindrical neck (5) of a half-shell.

4. Process according to one of claims 1 to 3, wherein the sheet metal blank (18) is shaped during three passes of punches (16, 16A, 16B).

## Patentansprüche

1. Verfahren zum Formen eines konkaven Behälters (4) aus einer Blechplatine (18), wobei das Verfahren ausschließlich bei Umgebungstemperatur durchgeführt wird, und wobei man die Blechplatine (18) mit einer Kontur versieht, indem ein Umfangs-Randbereich (24) mit Niederhaltern (13 bis 15) im Verlaufe von mehreren Durchgängen von Gesenkkörpern (16, 16A, 16B) gehalten wird, um den Umfangs-Randbereich (24) um einen mittleren Abschnitt (27) der Platine herum aufzurichten, dadurch gekennzeichnet, daß jeder Niederhalter und jeder zugehörige Gesenkkörper (13, 16; 14, 16A) am Ende eines Durchgangs, mit Ausnahme des letzten, einen stetigen Oberflächenverlauf (26, 17; 28, 29) aufweist und alle Durchgänge der Gesenkkörper (16, 16A, 16B) relative Aufrichtungen des Umfangs-Randbereichs (24) ausschließlich in der gleichen Richtung nach sich ziehen.

2. Verfahren nach Anspruch 1, dadurch gekennzeichnet, daß der Umfangs-Randbereich (24) bei dem letzten Durchgang durch einen Niederhalter (15) nur ganz am Anfang des Durchgangs gehalten wird, bevor sich die Blechplatine (24, 27) an den zugehörigen Gesenkkörper (16B) anschmiegt.

3. Verfahren nach Anspruch 2, dadurch gekennzeichnet, daß man den Umfangs-Randbereich (24) um 90° aufrichtet, um einen zylindrischen Hals (5) nach Art einer Halbform zu bilden.

4. Verfahren nach einem der Ansprüche 1 bis 3, dadurch gekennzeichnet, daß man die Blechplatine (18) in drei Durchgängen von Gesenkkörpern (16, 16A, 16B) mit einer Kontur versieht.
